# EUROPÄISCHE PATENTSCHRIFT

(11) **EP 3 044 523 B1**
(45) Veröffentlichungstag und Bekanntmachung des Hinweises auf die Patenterteilung: **24.03.2021**
(21) Anmeldenummer: 14765870.2
(22) Anmeldetag: 04.09.2014
(51) Int. Cl.: F25B 25/00

(54) **TEMPERIERVORRICHTUNG**
TEMPERATURE CONTROL DEVICE
DISPOSITIF DE MISE EN TEMPÉRATURE

(30) Priorität: 11.09.2013 DE 102013015368
(43) Veröffentlichungstag der Anmeldung: 20.07.2016
(73) Patentinhaber: Hydac Cooling GmbH, 66280 Sulzbach/Saar (DE)
(72) Erfinder: KRAUS, Artur, 86157 Augsburg (DE); HOF, Jürgen, 86167 Augsburg (DE)
(74) Vertreter: Bartels und Partner, Patentanwälte
(86) Internationale Anmeldenummer: PCT/EP2014/002397
(87) Internationale Veröffentlichungsnummer: WO 2015/036106

(56) Entgegenhaltungen:
- EP-A1- 0 069 172
- EP-A2- 0 861 747
- EP-A2- 0 922 916
- DE-A1- 3 714 771

## Beschreibung

Die Erfindung betrifft eine Temperiervorrichtung, mit einem Vorlauf zum Versorgen eines an den Vorlauf anschließbaren Verbrauchers mit einem Fluidmedium mit vorgebbarer Temperatur und mit einem an den Verbraucher anschließbaren Rücklauf zur Rückführung zumindest eines Teils des Fluidmediums vom Verbraucher an eine Mischeinrichtung, bei der in einem vorgebbaren Mengenverhältnis das Fluidmedium des Rücklaufs mit einem in einem Tank bevorrateten Vorratsmedium vermischt wird.

Temperiervorrichtungen dieser Art sind Stand der Technik. Diese in Mischerventiltechnik arbeitenden Vorrichtungen werden häufig zur Temperierung von Kühlflüssigkeiten, wie Wasser/Glykol-Mischungen, eingesetzt, beispielsweise zur Spindelkühlung bei Werkzeugmaschinen, zur Kühlung von Schaltschränken oder hydrostatischen Antrieben, für Kühl- oder Temperieraufgaben in der Druckindustrie, bei der Lasertechnik, der Medizintechnik und dergleichen. Ein weiteres Anwendungsgebiet betrifft die Kühlung von Hydraulikflüssigkeiten, z.B. in Verbindung mit hydrostatischen Antrieben. Bei diesen in Mischerventiltechnik arbeitenden Systemen gelangen Teilmengen des vom Verbraucher im Rücklauf zurückfließenden Mediums über ein 3/2-Wegeventil in vom Bedarf an Kühlleistung abhängigen Mengen zu einem mit dem Verdampfer eines Kühlaggregats im Wärmeaustausch stehenden Wärmetauscher und von diesem in den Tank. Eine Umwälzpumpe, deren Druckabgabeseite mit dem Vorlauf in Verbindung ist, saugt aus dem Tank Fluidmedium an und vermischt dieses mittels einer Mischeinrichtung mit dem übrigen, über den Rücklauf zurückfließenden Medium.

Ausgehend von diesem Stand der Technik stellt sich die Erfindung die Aufgabe, eine Temperiervorrichtung der betrachteten Gattung zur Verfügung zu stellen, die sich durch ein besonders günstiges Betriebsverhalten auszeichnet.

Erfindungsgemäß ist diese Aufgabe durch eine Temperiervorrichtung gelöst, die die Merkmale des Patentanspruchs 1 in seiner Gesamtheit aufweist.

Eine wesentliche Besonderheit der Erfindung besteht demgemäß darin, dass die Mischeinrichtung mindestens eine Mischkammer aufweist, die bei Betrieb der Temperiervorrichtung unterhalb des Füllstandsniveaus des das Vorratsmedium enthaltenden Tanks angeordnet ist. Der Einbau einer im Tank eingetauchten Mischkammer ermöglicht eine gezielte Wärmeverteilung bei hoher Energieeffizienz. Außerdem ergibt sich ein geringerer Bedarf an äußerer Verrohrung.

Bei besonders vorteilhaften Ausführungsbeispielen bildet die Mischeinrichtung mit ihrer Mischkammer Bestandteile einer Tauchpumpe, die zumindest teilweise im Tank angeordnet mit ihrer Ansaugseite unterhalb des Füllstandsniveaus liegt und deren Druckabgabeseite, die zum Vorlauf führt, vorzugsweise oberhalb des Füllstandsniveaus im Tank angeordnet ist. Die Ausbildung der Umwälzpumpe als im Tank angeordnete Tauchpumpe ermöglicht in besonders vorteilhafter Weise eine Erhöhung der Betriebssicherheit. Während beim Stand der Technik als Umwälzpumpe eine trocken aufgestellte Horizontalpumpe vorgesehen ist, vermeidet die dichtungslose Tauchpumpe die Störanfälligkeit, die bei Horizontalpumpen mit Gleitringdichtungen gegeben ist, die gegen Fluidmedien anfällig sind, die beispielsweise Ethylen oder Glykol enthalten. Durch den unmittelbaren Einbau der Mischkammer an die Tauchpumpe ergibt sich zudem ein besonders geringer Bedarf an Verrohrung.

Bei besonders vorteilhaften Ausführungsbeispielen weist die Mischkammer mindestens eine Verbindungsöffnung im Tauchpumpengehäuse auf, die in den Vorratsraum des Tanks ausmündet, wobei die Mischeinrichtung als Teil des Rücklaufs mindestens eine Verbindungsleitung aufweist, die von einer Verteileinrichtung in die Mischkammer führt. Die Verteileinrichtung kann durch ein 3/2-Wegeventil gebildet sein, das den Rücklauf je nach Bedarf an Kühlleistung in einen über die Verbindungsleitung fließenden Volumenstrom und in einen Volumenstrom aufteilt, der über den Wärmetauscher des Kühlaggregats zum Vorratstank fließt.

Die Verteileinrichtung kann von einer Steuereinrichtung ansteuerbar sein, die abhängig von der Temperatur des Mediums des Vorlaufs zumindest einen Teil des Fluidmediums des Rücklaufs an eine Kühleinrichtung, wie den Wärmetauscher des Kühlaggregats, und den anderen verbleibenden Teil an die Mischkammer weiterleitet.

Vorteilhafterweise weist die Kühleinrichtung ein Kompressor-Kühlsystem auf, wobei das derart gekühlte Fluidmedium des Rücklaufs in den Tank geführt ist.

Bei besonders vorteilhaften Ausführungsbeispielen weist das Kompressor-Kühlsystem einen eigenen Kühlkreislauf mit einem Kältemittel auf, das einen Wärmetauscher durchströmt, durch den gleichzeitig zumindest der zu kühlende Teil des Fluidmediums des Rücklaufs hindurchgeführt ist. In besonders vorteilhafter Weise kann hierbei der Wärmetauscher in Form eines Plattenwärmetauschers vorgesehen sein, der mit dem Verdampfer des Kompressor-Kühlsystems eine Funktionseinheit bildet.

Das Kompressor-Kühlsystem kann mindestens einen Kondensator und einen Kompressor aufweisen, sowie eine Trocknereinrichtung, die im Kühlkreislauf vor dem dem Wärmetauscher zugeordneten Verdampfer angeordnet ist.

Bei besonders vorteilhaften Ausführungsbeispielen weist die Steuereinrichtung einen Temperaturregler auf, der ein Motor-Regel-Ventil ansteuert, um das Fluidmedium in einen mittels der Kühleinrichtung zu kühlenden Anteil und einen Anteil aufzuteilen, der der Mischkammer zugeführt ist. Das Motor-Regel-Ventil, beispielsweise in Form eines 3/2-Wegeventils, wird dabei vom Temperaturregler in Abhängigkeit von der mittels eines Temperatursensors gemessenen Vorlauftemperatur angesteuert. Abhängig vom Signal des Temperatursensors braucht das Kompressor-Kühlsystem nur zu arbeiten, wenn im Vorratstank kaltes Fluidmedium gebraucht wird. Die benötigte Kühlleistung ist somit an den Bedarf anpassbar, so dass eine hohe Energieeffizienz erreichbar ist. Aufgrund der anpassbaren Kühlleistung lässt sich die gewünschte Temperatur des Mediums im Vorlauf sehr genau auf gewünschte Werte mit Abweichungen, die geringer sind als +/- 0,3 K, einstellen.

Mit besonderem Vorteil kann die Anordnung so getroffen sein, dass mehrere Tauchpumpen, vorzugsweise mit unterschiedlichem Abgabe-Leistungsvermögen, derart in dem Tank angeordnet sind, dass sich je nach in Betrieb genommenen Tauchpumpen unterschiedliche Vorlauftemperaturen für das Fluidmedium und/oder sich unterschiedliche Abgabemengen für das Vorlauf-Fluidmedium erreichen lassen. Dadurch ist eine besonders energiesparende, bedarfsgerechte Anpassung möglich.

Mit besonderem Vorteil kann bei Temperiervorrichtungen, insbesondere bei gemäß der Erfindung ausgebildeten Temperiervorrichtungen, für eine vergleichmäßigte Zufuhr von in der Mischkammer zu mischendem Fluid der Tank in seinem Vorratsraum mit einer Fluid-Führung versehen sein. Eine derartige Fluid-Führung kann durch im Tank angeordnete Kammerwände gebildet sein, die für den Strömungsweg im Tank eine Art Labyrinth bilden.

Bei insbesondere gemäß der Erfindung ausgebildeten Temperiervorrichtungen kann die Anordnung weiterhin so getroffen sein, dass für eine gleichförmige Temperierung der Steuereinrichtung, insbesondere in Form einer Leistungselektronik, diese flächig an einer Tankwand des Tanks anliegt, vorzugsweise zumindest teilweise in die Außenumhausung des Tanks integriert ist. Auf einfache und vorteilhafte Weise ist daher gleichzeitig eine Temperierung/Kühlung der Steuereinrichtung gebildet.

Nachstehend ist die Erfindung anhand eines in der Zeichnung dargestellten Ausführungsbeispiels im Einzelnen erläutert. Es zeigen:
- Fig. 1: eine schematische, teilweise in Symboldarstellung gezeichnete Darstellung eines Ausführungsbeispiels der erfindungsgemäßen Temperiervorrichtung;
- Fig. 2: einen in natürlicher Größe einer praktischen Ausführungsform gezeichneten Längsschnitt der Mischkammer des Ausführungsbeispiels und
- Fig. 3: in demgegenüber kleinerem Maßstab einen Querschnitt des Fluid-Vorratstank des Ausführungsbeispiels.

In Fig. 1, in der das Funktionsschema des Ausführungsbeispiels der erfindungsgemäßen Temperiervorrichtung dargestellt ist, sind ein Verbraucherkreislauf mit 1 und ein Kühlkreislauf mit 3 bezeichnet. Die Schnittstelle zwischen den Kreisläufen 1 und 3 bildet ein Plattenwärmetauscher 5, dessen Primärseite, die dem Verbraucherkreislauf 1 zugeordnet ist, von zu kühlendem Fluidmedium des Verbraucherkreislaufs 1 durchströmbar ist, während die Sekundärseite des Plattenwärmetauschers 5 den Verdampfer für den durch ein Kompressor-Kühlaggregat gebildeten Kühlkreislauf 3 bildet. Der Kühlkreislauf 3 weist in üblicher Weise einen elektromotorisch antreibbaren Kompressor 7 auf, dessen Saugseite mit der als Verdampfer dienenden Sekundärseite des Plattenwärmetauschers 5 verbunden ist und an dessen Druckseite sich ein Kondensator 9 anschließt. Über eine Trocknereinrichtung 11 gelangt das Kältemittel zu einem Expansionsventil 13 und von dort zu der den Verdampfer bildenden Sekundärseite des Plattenwärmetauschers 5.

Im Verbraucherkreislauf 1 sind der zum Verbraucher (der nicht dargestellt ist) führende Vorlauf mit 15 und der vom Verbraucher rückfließende Rücklauf mit 17 bezeichnet. Für die Zufuhr des betreffenden Fluidmediums zum Verbraucher ist der Vorlauf 15 an die Druckabgabeseite 19 einer durch einen Elektromotor 21 betreibbaren Umwälzpumpe angeschlossen. Bei der erfindungsgemäßen Temperiervorrichtung ist die Umwälzpumpe durch eine Tauchpumpe 23 gebildet. Diese ist in einen Vorratstank 25 derart eingebaut, dass Fluid-Eintrittsöffnungen 27 der Ansaugseite der Tauchpumpe 23 unterhalb des Füllstandsniveaus des Tanks 25 liegen. Die Druckabgabeseite 19 der Tauchpumpe 23 liegt oberhalb des Füllstandsniveaus des Vorratstanks 25. An der Verbindungsstelle der Druckabgabeseite 19 mit dem Vorlauf 15 ist ein Temperatursensor 29 angeordnet, der einem Temperaturregler 31 ein die Vorlauftemperatur darstellendes Signal liefert.

Das vom Verbraucher zurückfließende Fluidmedium, wie Kühlflüssigkeit, beispielsweise Wasser mit Zusätzen von Glykol oder Ethylen, oder Hydrauliköl, gelangt vom Rücklauf 17 zu einer Verteileinrichtung, die beim vorliegenden Beispiel durch ein 3/2-Wegeventil 33 gebildet ist. Dieses ist als Motor-Regelventil ausgebildet, das vom Temperaturregler 31 in Abhängigkeit von der vom Sensor 29 gemessenen Vorlauftemperatur mittels eines Stellmotors 35 ansteuerbar ist. Als Verteileinrichtung teilt das Regelventil 33 das über den Rücklauf 17 fließende Fluidmedium in einen Anteil, der über die Primärseite des Plattenwärmetauschers 5 in den Vorratstank 25 fließt, siehe Strömungspfeil 37, und in einen Anteil auf, der über eine Verbindungsleitung 39 zu einer Mischkammer 41 führt. Wenn der Sensor 29 einen geringen Bedarf an Kühlleistung oder keinen Bedarf an Kühlleistung signalisiert, ist aufgrund der Einstellung des Regelventils 33 der über den Wärmetauscher 5 fließende Anteil gering oder Null, während ein entsprechend größerer Anteil über die Verbindungsleitung 39 zur Mischkammer 41 strömt.

Bei der erfindungsgemäßen Temperiervorrichtung ist die Mischkammer 41, die in Fig. 2 gesondert dargestellt ist, durch einen Gehäusebestandteil des Pumpengehäuses der Tauchpumpe 23 gebildet. Die Mischkammer 41 befindet sich am ansaugseitigen Ende des Pumpengehäuses der Tauchpumpe 23 und befindet sich daher im Betrieb unterhalb des Füllstandsniveaus des Vorratstanks 25. Wie insbesondere Fig. 2 zeigt, bildet die Mischkammer 41 einen Gehäuseabschlussdeckel 43 am ansaugseitigen Ende des Gehäuses der Tauchpumpe 23, so dass sich die Mischkammer 41 im Betrieb unterhalb des Füllstandsniveaus des Vorratstanks 25 befindet. Wie Fig. 2 zeigt, hat der Deckel 43 die Gestalt eines Kegels mit einem inneren Trichter 45, der die Wand der Mischkammer 41 bildet. An der unteren Trichteröffnung 47 ist, wie die Fig.1 zeigt, ein Anschlusskrümmer 49 angebracht, an dem die Verbindungsleitung 39 angeschlossen ist. Der die Mischkammer 41 bildende Gehäusedeckel 43 weist Schraubenlöcher 51 für Verbindungsschrauben zum Anflanschen des Deckels 43 an das Pumpengehäuse auf.

Der Anteil des über den Rücklauf 17 rückfließenden Mediums, der keinen Kühlbedarf hat, gelangt über die Verbindungsleitung 39 unmittelbar in die Mischkammer 41 und wird mit dem übrigen Anteil, d.h. mit dem über den Wärmetauscher 5 in den Tank 25 einströmenden, gekühlten Medium innerhalb der Mischkammer 41 im Ansaugbereich der Tauchpumpe 23 vermischt. Wenn kein Bedarf an Kühlleistung vorhanden ist, strömt die gesamte Menge des Rücklaufs 17 über die Verbindungsleitung 39 in die Ansaugseite der Tauchpumpe 23. Bei Bedarf an Kühlleistung strömt ein entsprechend größerer Anteil über den Plattenwärmetauscher 5 in den Tank 25, aus dem über die Eintrittsöffnungen 27 der Ansaugseite der Tauchpumpe 23 ein entsprechender Anteil angesaugt und mit dem restlichen Anteil aus der Verbindungsleitung 39 vermischt wird.

In vorteilhafter Weise arbeitet der Kompressor 7 des Kompressor-Kühlsystems nur dann, wenn im Vorratstank 25 kaltes Medium gebraucht wird. Die benötigte Kühlleistung ist somit an den Bedarf anpassbar, so dass größtmögliche Energieeffizienz erreichbar ist. Bei Anwendungsfällen, wo sich im Betrieb unterschiedliche Sollwerte der Vorlauftemperatur ergeben können und/oder unterschiedliche Abgabemengen für das Vorlauf-Fluidmedium erforderlich sein können, lassen sich mehrere Tauchpumpen 23 im Tank 25 vorsehen, die wahlweise in Betrieb setzbar sind. Mit Vorteil kann es sich dabei um Tauchpumpen 23 unterschiedlicher Abgabeleistungen handeln.

Um für einen optimalen Mischvorgang innerhalb der Mischkammer 41 die Temperaturverteilung innerhalb des im Tank 25 befindlichen Mediums zu homogenisieren, kann in besonders vorteilhafter Weise innerhalb des Vorratsraums des Tanks 25 eine Fluid-Führung vorgesehen sein, die derart ausgeführt ist, dass eine vergleichmäßigte Zufuhr des zu mischenden Mediums über die Eintrittsöffnungen 27 der Tauchpumpe 23 erfolgt. Zu diesem Zweck kann, wie in Fig. 3 dargestellt ist, durch Kammerwände 53 innerhalb des Tanks 25 eine Art Labyrinth gebildet sein, die einen gewundenen Strömungsverlauf für das im Plattenwärmetauscher 5 gekühlte Medium bildet, das, wie mit Pfeil 37 angedeutet ist, einströmt.

Mit besonderem Vorteil kann bei Temperiervorrichtungen, die in Mischerventiltechnik arbeiten und einen entsprechenden Vorratstank aufweisen, namentlich bei gemäß der vorliegenden Erfindung ausgebildeten Temperiervorrichtungen, der Tank 25 gleichzeitig die Funktion der Temperierung der zugehörigen Steuereinrichtung für eine integrierte Kühlung des beispielsweise eine Leistungselektronik aufweisenden Temperaturreglers 31 übernehmen. Hierfür kann an der Außenumhausung des Tanks 25 ein Aufnahmeraum 55 gebildet sein, der an der Tankwand eine Anlagefläche 57 für eine flächige Anlage der betreffenden Leistungselektronik bildet, wobei die Anlagefläche 57 eine Wärmeaustauschfläche bildet.

## Patentansprüche

1. Temperiervorrichtung, mit einem Tank zum Bevorraten eines Vorratsmediums, mit einer Mischeinrichtung und mit einem Vorlauf (15) zum Versorgen eines an den Vorlauf (15) anschließbaren Verbrauchers mit einem Fluidmedium mit vorgebbarer Temperatur und mit einem an den Verbraucher anschließbaren Rücklauf (17) zur Rückführung zumindest eines Teils des Fluidmediums vom Verbraucher an die Mischeinrichtung (41), bei der in einem vorgebbaren Mengenverhältnis das Fluidmedium des Rücklaufs (17) mit dem im Tank (25) bevorrateten Vorratsmedium vermischt wird, **dadurch gekennzeichnet, dass** die Mischeinrichtung mindestens eine Mischkammer (41) aufweist, die bei Betrieb der Temperiervorrichtung unterhalb des Füllstandsniveaus des Tanks (25) mit dem Vorratsmedium angeordnet ist.

2. Temperiervorrichtung nach Anspruch 1, **dadurch gekennzeichnet, dass** die Mischeinrichtung mit ihrer Mischkammer (41) Bestandteile einer Tauchpumpe (23) sind, die zumindest teilweise im Tank (25) angeordnet mit ihrer Ansaugseite unterhalb des Füllstandsniveaus liegt und deren Druckabgabeseite (19), die zum Vorlauf (15) führt, vorzugsweise oberhalb des Füllstandsniveaus im Tank (25) angeordnet ist.

3. Temperiervorrichtung nach Anspruch 1 oder 2, **dadurch gekennzeichnet, dass** die Temperiervorrichtung eine Verteileinrichtung (33) aufweist, dass die Mischkammer (41) mindestens eine Verbindungsöffnung (47) im Tauchpumpengehäuse aufweist, die in den Vorratsraum des Tanks (25) ausmündet, und dass die Mischeinrichtung als Teil des Rücklaufs (17) mindestens eine Verbindungsleitung (39) aufweist, die von der Verteileinrichtung (33) in die Mischkammer (41) führt.

4. Temperiervorrichtung nach Anspruch 3, **dadurch gekennzeichnet, dass** die Temperiervorrichtung eine Steuervorrichtung (31) aufweist und dass die Verteileinrichtung (33) von der Steuereinrichtung (31) ansteuerbar ist, um abhängig von der Temperatur des Mediums des Vorlaufs (15) zumindest einen Teil des Fluidmediums des Rücklaufs (17) an eine Kühleinrichtung (3, 5) und den anderen verbleibenden Teil an die Mischkammer (41) weiterzuleiten.

5. Temperiervorrichtung nach einem der vorstehenden Ansprüche, **dadurch gekennzeichnet, dass** die Kühleinrichtung (3, 5) ein Kompressor-Kühlsystem (3) aufweist und dass das derart gekühlte Fluidmedium des Rücklaufs (17) in den Tank (25) geführt ist.

6. Temperiervorrichtung nach Anspruch 5, **dadurch gekennzeichnet, dass** das Kompressor-Kühlsystem einen eigenen Kühlkreislauf (3) mit einem Kältemittel aufweist, das einen Wärmetauscher (5) durchströmt, durch den gleichzeitig zumindest der zu kühlende Teil des Fluidmediums des Rücklaufs (17) hindurchgeführt ist.

7. Temperiervorrichtung nach einem der der Ansprüche 5 oder 6, **dadurch gekennzeichnet, dass** das Kompressor-Kühlsystem mindestens einen Kondensator (9) und einen Kompressor (7) aufweist sowie eine Trocknereinrichtung (11).

8. Temperiervorrichtung nach einem der Ansprüche 4 bis 7, **dadurch gekennzeichnet, dass** die Steuereinrichtung einen Temperaturregler (31) aufweist, der ein Motor-Regel-Ventil (33, 35) ansteuert zwecks Aufteilen des Fluidmediums in einen mittels der Kühleinrichtung (3, 5) zu kühlenden Anteil und in einen Anteil, der der Mischkammer (41) zugeführt ist.

9. Temperiervorrichtung nach einem der vorstehenden Ansprüche, **dadurch gekennzeichnet, dass** mehrere Tauchpumpen (23), vorzugsweise mit unterschiedlichem Abgabe-Leistungsvermögen, derart in dem Tank (25) angeordnet sind, dass sich unterschiedliche Vorlauftemperaturen für das Fluidmedium und/oder sich unterschiedliche Abgabemengen für das Vorlauf-Fluidmedium erreichen lassen.

10. Temperiervorrichtung, insbesondere nach einem der vorstehenden Ansprüche, **dadurch gekennzeichnet, dass** für eine vergleichmäßigte Zufuhr von in der Mischkammer (41) zu mischendem Fluid der Tank (25) in seinem Vorratsraum mit einer Fluid-Führung (53) versehen ist.

11. Temperiervorrichtung, nach einem der Ansprüche 4 bis 10, **dadurch gekennzeichnet, dass** für eine gleichförmige Temperierung der Steuereinrichtung (31), insbesondere in Form einer Leistungselektronik, diese flächig an einer Tankwand (57) des Tanks (25) anliegt, vorzugsweise zumindest teilweise in die Außenumhausung (55) des Tanks (25) integriert ist.

## Claims

1. Temperature control apparatus, having a tank for storing a supply medium, with a mixing device and a flow (15) for supplying a consumer, which is connectable to the flow (15), with a fluid medium with predefinable temperature, and with a return (17), which is connectable to the consumer, for returning at least part of the fluid medium from the consumer to the mixing device (41) in which the fluid medium of the return (17) is mixed with the supply medium stored in the tank (25) in a predefinable quantity ratio, **characterised in that** the mixing device has at least one mixing chamber (41) which, during operation of the temperature control apparatus, is arranged below the filling level of the tank (25) with the supply medium.

2. Temperature control apparatus according to claim 1, **characterised in that** the mixing device with its mixing chamber (41) are components of a submersible pump (23) which is arranged at least partially in the tank (25) with its inlet side located below the filling level and the pressure delivery side (19) of which, leading to the flow (15), is arranged in the tank (25), preferably above the filling level.

3. Temperature control apparatus according to claim 1 or 2, **characterised in that** the temperature control apparatus has a distributing device (33), that the mixing chamber (41) has at least one connecting opening (47) in the submersible pump housing which discharges into the reservoir of the tank (25), and that the mixing device, as part of the return (17), has at least one connecting cable (39) which leads from the distributing device (33) into the mixing chamber (41).

4. Temperature control apparatus according to claim 3, **characterised in that** the temperature control apparatus has a control device (31) and that the distributing device (33) can be controlled by the control device (31) in order, depending on the temperature of the medium of the flow (15), to transfer at least a portion of the fluid medium of the return (17) to a cooling device (3, 5) and the remaining other portion to the mixing chamber (41).

5. Temperature control apparatus according to one of the preceding claims, **characterised in that** the cooling device (3, 5) has a compressor cooling system (3) and that the fluid medium of the return (17) cooled in this manner is routed into the tank (25).

6. Temperature control apparatus according to claim 5, **characterised in that** the compressor cooling system has its own cooling circuit (3) with a refrigerant which flows through a heat exchanger (5), through which at least the portion of the fluid medium of the return (17) which is to be cooled is routed at the same time.

7. Temperature control apparatus according to one of claims 5 or 6, **characterised in that** the compressor cooling system has at least one condenser (9) and one compressor (7) as well as a drying device (11).

8. Temperature control apparatus according to one of claims 4 to 7, **characterised in that** the control device has a temperature controller (31) which controls a motorised control valve (33, 35) for the purpose of splitting the fluid medium into an amount to be cooled by means of the cooling device (3, 5) and an amount which is routed to the mixing chamber (41).

9. Temperature control apparatus according to one of the preceding claims, **characterised in that** a plurality of submersible pumps (23), preferably with varying delivery capacity, are arranged in the tank (25) in such a manner that different flow temperatures can be achieved for the fluid medium and/or different delivery quantities can be achieved for the flow fluid medium.

10. Temperature control apparatus, in particular according to one of the preceding claims, **characterised in that** the tank (25) is provided in its reservoir with a fluid guide (53) for a homogenised supply of fluid which is to be mixed in the mixing chamber (41).

11. Temperature control device according to one of claims 4 to 10, **characterised in that** for homogeneous temperature control of the control device (31), in particular in the form of power electronics, said power electronics rest flat on a tank wall (57) of the tank (25), preferably integrated at least partially in the outer enclosure (55) of the tank (25).

## Revendications

1. Installation de mise en température, comprenant un réservoir pour mettre en réserve un fluide de réserve, comprenant un dispositif de mélange, et comprenant un conduit (15) d'entrée pour l'alimentation d'un consommateur, pouvant être raccordé au conduit (15) d'entrée, en un milieu fluide à une température pouvant être donnée à l'avance, et comprenant un conduit (17) de retour, pouvant être raccordé au consommateur, pour retourner au moins une partie du milieu fluide du consommateur au dispositif (41) de mélange,
dans lequel on mélange, en un rapport de quantité pouvant être donné à l'avance, le milieu fluide du conduit (17) de retour au milieu de réserve mis en réserve dans le réservoir (25), **caractérisé en ce que** le dispositif de mélange a au moins une chambre (41) de mélange, qui, lors du fonctionnement de l'installation de mise en température, est disposée en dessous du niveau de remplissage du réservoir (25) par le fluide de réserve.

2. Installation de mise en température suivant la revendication 1, **caractérisée en ce que** le dispositif de mélange avec sa chambre (41) de mélange, sont des parties constitutives d'une pompe (23) submersible, qui est disposée au moins en partie dans le réservoir (25) en ayant son côté d'aspiration en dessous du niveau de remplissage du réservoir (25) et dont le côté (19) de refoulement, qui mène au conduit (15) d'entrée, est disposé de préférence au-dessus du niveau de remplissage du réservoir (25).

3. Installation de mise en température suivant la revendication 1 ou 2, **caractérisée en ce que** l'installation de mise en température a un dispositif (33) de répartition, **en ce que** la chambre (41) de mélange a au moins une ouverture (47) de liaison dans le corps de la pompe submersible, qui débouche dans l'espace de réserve du réservoir (25), et **en ce que** le dispositif de mélange a, comme partie du conduit (17) de retour, au moins un conduit (39) de liaison, qui va du dispositif (33) de répartition à la chambre (41) de mélange.

4. Installation de mise en température suivant la revendication 3, **caractérisée en ce que** l'installation de mise en température a un système (31) de commande et **en ce que** le dispositif (33) de répartition peut être commandé par le dispositif (31) de commande pour, en fonction de la température du fluide du conduit (15) d'entrée, acheminer au moins une partie du milieu fluide du conduit (17) de retour à un dispositif (3,5) de refroidissement, et l'autre partie restante, à la chambre (41) de mélange.

5. Installation de mise en température suivant l'une des revendications précédentes, **caractérisée en ce que** le dispositif (3,5) de refroidissement a un système (3) de refroidissement à compresseur et **en ce que** le milieu fluide ainsi refroidi du conduit (17) de retour est envoyé au réservoir (25).

6. Installation de mise en température suivant la revendication 5, **caractérisée en ce que** le dispositif de refroidissement à compresseur a un circuit (3) de refroidissement propre, ayant un agent réfrigérant, qui passe dans un échangeur de chaleur (5) dans lequel passe en même temps au moins la partie à refroidir du milieu fluide du conduit (17) de retour.

7. Installation de mise en température suivant l'une des revendications 5 ou 6, **caractérisée en ce que** le système de refroidissement à compresseur a au moins un condenseur (9) et un compresseur (7), ainsi qu'un dispositif (11) de séchage.

8. Installation de mise en température suivant l'une des revendications 4 à 7, **caractérisée en ce que** le dispositif de commande a un régleur (31) de température, qui commande une vanne (33,35) de réglage à moteur, en vue de répartir le milieu fluide en une partie à refroidir au moyen du dispositif (3,5) de refroidissement et en une partie, qui est envoyée à la chambre (41) de mélange.

9. Installation de mise en température suivant l'une des revendications précédentes, **caractérisée en ce que** plusieurs pompes (23) submersibles, ayant de préférence des puissances de refoulement différentes, sont disposées dans le réservoir (25), de manière à pouvoir obtenir des températures différentes dans le conduit d'entrée pour le milieu fluide et/ou des quantités de refoulement différentes du milieu fluide dans le conduit d'entrée.

10. Installation de mise en température, notamment suivant l'une des revendications précédentes, **caractérisée en ce que**, pour un apport uniforme de fluide à mélanger dans la chambre (41) de mélange, le réservoir (25) est pourvu dans son espace de réserve d'une conduite (53) de fluide.

11. Installation de mise en température, suivant l'une des revendications 4 à 10, **caractérisée en ce que**, pour une mise en température uniforme du dispositif (31) de commande, notamment sous la forme d'une électronique de puissance, celui-ci s'applique suivant une surface à une paroi (57) du réservoir, (25) en étant de préférence intégrée, au moins en partie, à l'enveloppe extérieure du réservoir (25).
